# EUROPÄISCHE PATENTSCHRIFT

(11) **EP 1 978 177 B1**
(45) Veröffentlichungstag und Bekanntmachung des Hinweises auf die Patenterteilung: **29.02.2012**
(21) Anmeldenummer: 08005784.7
(22) Anmeldetag: 27.03.2008
(51) Int. Cl.: E04F 13/08, E05D 7/04, F16B 13/02, F16B 13/14, E04B 1/41

(54) **Abstandshalter zur Befestigung eines Halteelementes in einer Wandung**
Spacer for fixing a supporting element to a wall
Entretoise pour le fixage d'un élément de fixation dans un mur

(30) Priorität: 04.04.2007 DE 102007016236
(43) Veröffentlichungstag der Anmeldung: 08.10.2008
(73) Patentinhaber: Hermes, Michael, 74394 Hessigheim (DE)
(72) Erfinder: Hermes, Michael, 74394 Hessigheim (DE)
(74) Vertreter: Schön, Thilo

(56) Entgegenhaltungen:
- EP-A- 1 293 685
- EP-A1- 0 167 484
- DE-A1- 1 400 932
- DE-A1- 19 947 913
- DE-A1-102005 022 449
- FR-A- 2 538 839
- FR-A- 2 679 590
- GB-A- 2 393 480

## Beschreibung

### Technischer Hintergrund

Die Erfindung betrifft einen Abstandshalter zur Befestigung eines Halteelementes in einer Wandung mit außen liegender Dämmschicht, mit einem ersten Abschnitt, der das Halteelement trägt, einem zweiten Abschnitt, der in der Wandung gehalten ist, und einem Dämmelement mit geringer Wärmeleitung zwischen dem ersten und zweiten Abschnitt, wobei die beiden Abschnitte so dimensioniert sind, dass das Dämmelement in der Dämmschicht der Wandung zu liegen kommt.

Zur Einleitung von Lasten in eine Wandung, beispielsweise zur Halterung einer Markise, eines Klappladens oder sonstiger Gegenstände, bedarf es besonderer Maßnahmen, wenn die Wandung mit einer außen liegenden Dämmschicht versehen ist, da diese in der Regel keine Kräfte aufnehmen kann. Das Halteelement muss daher sicher in einem Abstand zur tragenden Wandung gehalten werden, der etwa der Dicke der Dämmschicht entspricht. Dabei muss darauf geachtet werden, dass durch die konstruktive Verbindung des Halteelementes mit dem in der tragenden Wandung gehaltenen Teil keine Kältebrücke entsteht, hier muss folglich ein Dämmelement mit geringer Wärmeleitung vorgesehen sein.

### Stand der Technik

Aus der DE 10 2005 022 449 A1 ist ein gattungsgemäßer Abstandshalter bekannt, bei dem das Dämmelement als Abstandshülse ausgebildet ist, in den eine in die tragende Wandung ragende Gewindestange einschraubbar ist. An ihrer Stirnseite weist die Abstandshülse eine Aufnahmebohrung für eine Befestigungsschraube als Halteelement auf, mit der dann geeignete weitere Haltebauteile kraftschlüssig in der Wandung fixiert werden können. Die Abstandshülse ist aus einem thermisch wenig leitenden Werkstoff hergestellt, um Kältebrücken zu vermeiden, aus Stabilitätsgründen ist die Gewindestange, die als Ankerbolzen in der Wandung dient, aus Stahl gefertigt.

Die Verwendung einer im wesentlichen rotationssymmetrischen Gewindestange als Ankerelement, die in diesem Bereich weitgehend üblich ist, ermöglicht auch bei der Fixierung durch Mörtel oder geeignete Klebstoffe, ggf. in einer Siebhülse, einen begrenzten Widerstand gegen die Einwirkung von Drehkräften um deren Längsachse, wie sie beim Einschrauben von Schraubelementen in die nach außen zeigende Stirnseite des Abstandshalters insbesondere dann auftreten können, wenn hierbei größere Hebelelemente zum Tragen kommen.

Durch die nur geringe Profilierung der handelsüblichen Gewindestangen ist auch die Widerstandskraft des vorbekannten Abstandshalters gegenüber Zugkräften in seiner Längsachse nur begrenzt.

DE 199 47 913 A1 beschreibt ein Befestigungselement zur Anbringung von Lasten an einer eine Wärmedämmung aufweisenden Wand. Dieses weist ein zylinderförmiges Isolierelement auf, dessen Länge zumindest der Stärke der zu überbrückenden Wärmedämmung entspricht und das an einem wandseitigen Ende mit einem Gewindeelement verklebt ist. Dieses Gewindeelement besteht alternativ aus einem mit dem Isolierelement verklebten Gewindestab mit Außengewinde, einer an einer Innenseite des Isolierelementes festgelegten Gewindebuchse mit Innengewinde oder einer an einer Außenseite des Isolierelementes festgelegten Gewindehülse. In jedem Fall wird das Gewindeelement bei der Montage des Befestigungselementes mittels einer aushärtbaren Masse in einer Ausnehmung der Wand festgelegt.

DE 1 400 932 A1 beschreibt eine Vorrichtung zur schnell aufeinander folgenden Befestigung von mehreren Gewindehülsen an Schalungswänden. Diese Gewindehülsen werden beim Verfüllen der Schalung mit einbetoniert, um ein nachträgliches Bohren von Dübellöchern zu vermeiden.

FR 1,095,493 A zeigt ein Befestigungselement zur Verwendung mit einer aushärtenden Masse, die zur Erhöhung der Auszugs- und Torsionshaltekräfte schuppenartige Flächen an Ihrem Umfang aufweist.

EP 0 167 484 A1 beschreibt ein Befestigungselement mit einem Dübelkörper, der mehrere eingeprägte Bereiche aufweist, die einen vierkantförmigen Querschnitt erzeugen.

### Darstellung der Erfindung

Aufgabe der Erfindung ist es, den gattungsgemäßen Abstandshalter derart weiterzubilden, dass er bei Aufrechterhaltung der Wärmedämmung stabiler sowohl gegenüber Drehkräften als auch gegenüber Zugkräften ist.

Erfindungsgemäß wird diese Aufgabe gemäß dem kennzeichnenden Teil des Patentanspruchs 1 gelöst.

Der Grundgedanke der Erfindung ist darin zu sehen, dass durch die Ausbildung von Längskanten und zumindest einer am Umfang verlaufenden Profilierung zumindest bei demjenigen Anker, der im Mauerwerk gehalten ist, die Drehfestigkeit und die Zugfestigkeit verstärkt werden.

Aus Rationalisierungsgründen bietet sich an, auch denjenigen Anker entsprechend auszubilden, der sich im wesentlichen in der Dämmschicht befindet, auch wenn diese zur Aufnahme von hohen Zug- und Drehbeanspruchungen ungeeignet ist.

Durch Ausgestaltung des Dämmelementes als zylindrisches Bauteil mit beidseitig angebrachten Gewindeenden und korrespondierenden Gewindebohrungen in den Stirnenden der Anker lässt sich ein stabiler Verbund dieser Bauteile zu dem erfindungsgemäßen Abstandshalter herstellen, bei dem die beidseitig des Dämmelementes verlaufende Ringschulter als Anschlag für die Anker dienen kann.

Die zumindest eine am Umfang verlaufende Profilierung des in der tragenden Wandung sitzenden Ankers kann dabei auch als Ablängmarkierung dienen, um aus einem lagermäßig vorrätigen Anker bestimmter Baulänge einen Anker der im Hinblick auf das Mauerwerk und auch die Dämmschicht benötigten Baulänge herzustellen, so dass der Abstandshalter auf einfache Weise auch vor Ort an die baulichen Verhältnisse angepasst werden kann.

Gemäß einer vorteilhaften Ausgestaltung ist vorgesehen, dass das Halteelement, für das der Abstandshalter dienen soll, ein Schraubkloben für einen Klappladen ist, dessen Aufnahmefläche für den Klappladen vertikal justierbar ist, so dass bauseits nicht immer zu vermeidende Toleranzen einander zugeordneten Abstandshalter, z.B. für die Halterung von beidseitig eines Fensters anzuordnenden Klappläden, auf einfache Weise ausgeglichen werden können.

Weitere vorteilhafte Ausgestaltungen sind weiteren Unteransprüchen zu entnehmen.

### Kurze Beschreibung der Zeichnungen

Ein bevorzugtes Ausführungsbeispiel des erfindungsgemäßen Abstandshalters wird nun anhand von Zeichnungen näher erläutert, es zeigen:
- Figur 1:: Eine Schnittdarstellung des Abstandshalters mit einem Schraubkloben als Halteelement,
- Figur 2:: einen Längsschnitt durch das Dämmelement und Querschnitte durch den Anker,
- Figur 3:: eine Schnittdarstellung des Abstandshalters mit Schraubkloben im Einbauzustand, und
- Figur 4:: eine Schnittdarstellung des Schraubklobens für einen Klappladen.

### Beschreibung des Ausführungsbeispiels

Der Abstandshalter besteht aus drei Bauteilen, nämlich einem in der tragenden Wand bzw. Mauerwerk W4 gehaltenen Anker 20, der als Sechskantanker ausgebildet ist und mehrere am Umfang verlaufende Profilierungen P aufweist. Die Querschnittsgestaltung des Sechskantankers erhöht wesentlich die Drehfestigkeit des Ankers im Mauerwerk bzw. in dem zum Kontakt mit dem Mauerwerk vorgesehenen Mörtel oder Klebstoff. Die Profilierungen P sind beim Ausführungsbeispiel als umlaufende Rillen ausgebildet, in die der Klebstoff bzw. Mörtel eindringen kann, was erheblich die Zugfestigkeit des Ankers in Richtung seiner Längsachse aus dem Mauerwerk heraus erhöht.

Zur Verbindung mit einem Dämmelement 30 weist der Anker 20 an seiner nach außen zeigenden Stirnseite eine Gewindebohrung 20A auf.

Der zur Außenseite, zum Halteelement zeigende Abschnitt besteht ebenfalls aus einem Sechskantanker 10, dessen nach innen zeigende Stirnseite eine entsprechende Gewindebohrung 10A aufweist, und der an seinem nach außen zeigenden Ende eine weitere Gewindebohrung 10B aufweist, in die ein passendes Gewinde eines als Schraubkloben 40 ausgebildeten Halteelementes einschraubbar ist.

Zur Verbindung der beiden Anker 10 und 20 dient das Dämmelement 30, das aus einem einstückig hergestellten Bauteil aus faserverstärktem Verbundwerkstoff besteht, mit einem Mittelabschnitt 30A und daran stirnseitig anschließenden Gewindeenden 30B,30C, die in die Gewindebohrungen 10A,20A der beiden Anker 10 und 20 passen. Das Mittelteil 30A hat einen größeren Durchmesser als die Gewindeenden 30B,30C, so dass am Übergang zwischen diesen Abschnitten umlaufende Randschultern R1,R2 gebildet werden, die als Anschlag für die beiden Anker 10,20 beim Aufschrauben auf das Dämmelement 30 dienen und den Abstandshalter zuverlässig gegen Verbiegungen stabilisieren.

in diesem montierten Zustand kann der Abstandshalter dann in die Wandung W eingebaut werden, wozu eine in Figur 2 schematisch dargestellte Siebhülse verwendet werden kann, dies ist aber nicht erforderlich, wie in Figur 3 dargestellt.

In das nach außen zeigende Gewindeende des Ankers 10 ist ein Schraubkloben 40 als Halteelement einschraubbar, der einen Klappladen K schwenkbar aufnimmt.

Gemäß einer besonderen Ausgestaltung der Erfindung ist der Schraubkloben 40 so ausgebildet, dass seine Auflagefläche für den Klappladen K höhenverstellbar ist, so dass beispielsweise Toleranzen, die auf beiden Seiten eines Fensters beim Einbau der beiden Abstandshalter entstehen können, ausgeglichen werden können und ein passgenaues Schließen der beiden Klappladenhälften erreicht werden kann.

In bekannter Weise ist der Schraubkloben 40 zunächst aus einem hülsenförmigen Aufnahmeelement 41 aufgebaut. In dessen Innenraum ist ein Stellelement 42 vertikal verschiebbar, das sich nach oben einstückig in einen koaxial verlaufenden Haltezapfen 43 mit geringerem Durchmesser fortsetzt, so dass eine umlaufende Schulter S entsteht, auf die die Haltehülse des Klappladens aufsetzbar ist.

Beim dargestellten Ausführungsbeispiel weist das Aufnahmeelement 41 einen Aussenurchmesser von 19 mm und einen Innendurchmesser von 15 mm auf, der Haltezapfen 43 einen Durchmesser von 9 mm.

Zur Einstellung der Höhe der Schulter S dient ein Stellstift 44, der durch den Boden 41 A des Aufnahmeelementes 41 verschiebbar geführt und mit dem Aufnahmeelement 41 fest verbunden ist. Durch Betätigung des Stellstiftes 44 lässt sich das Stellelement mit dem Haltezapfen 43 vertikal verschieben und dadurch die Vertikalposition des Klappladens K justieren.

Es ist auch möglich, den Haltezapfen 43 exzentrisch zum Stellelement 42 anzuordnen, wie dies in Figur 4 gestrichelt und schraffiert dargestellt ist. Bei dieser Variante besteht die Möglichkeit , durch Verdrehung des Stellelements 42 eine Horizontalverschiebung des Haltezapfens 43 zu erzielen, wodurch auch die Horizontalposition des Klappladens K relativ zur Wandung W justierbar wird.

### Bezugszeichen

- 10,20: Mehrkantanker
- 10A: Gewindebohrung
- 20A: Gewindebohrung
- 30: Dämmelement
- 30A: Mittelabschnitt
- 30B,30C: Gewindeenden
- 40: Schraubkloben
- 41: Aufnahmeelement
- 41A: Boden
- 41B: Gewindeende
- 41C: Lasche
- 42: Stellelement
- 43: Haltezapfen
- 44: Stellstift
- S: Schulter
- R1,R2: Ringschulter
- W: Wandung
- W1: Außenputz
- W2: Dämmschicht
- W3: Klebschicht
- W4: Mauerwerk
- K: Klappladen

## Patentansprüche

1. Abstandshalter zur Befestigung eines Halteelementes in einer Wandung (W) mit außen liegender Dämmschicht (W2), mit einem ersten Abschnitt, der das Halteelement trägt, einem zweiten Abschnitt, zur Anordnung in der Wandung (W), und einem Dämmelement (30) mit geringer Wärmeleitung zwischen dem ersten und zweiten Abschnitt,
wobei der Abstandshalter in einem montierten Zustand in die Wandung (W) einbaubar ist, in dem die Abschnitte auf das Dämmelement aufgeschraubt sind, und die beiden Abschnitte so dimensioniert sind, dass das Dämmelement (30) in der Dämmschicht (W2) der Wandung (W) zu liegen kommt,
**dadurch gekennzeichnet, dass** die beiden Abschnitte von Ankern (10, 20) gebildet sind, in deren einander zugewandten Stirnseiten Gewindebohrungen (10A,20A) eingebracht sind, in denen Gewindeenden (30B,30C) des Dämmelements (30) verschraubt sind, wobei zwei umlaufende Ringschultern (R1, R2) als Anschlag für die beiden Anker (10, 20) dienen und dass zumindest der zur Anordnung im Mauerwerk (W4) der Wandung (W) vorgesehene Anker (20) als Mehrkantanker ausgebildet ist, der zumindest eine am Umfang verlaufende Profilierung (P) aufweist, in die Klebstoff bzw. Mörtel eindringen kann.

2. Abstandshalter nach Anspruch 1, **dadurch gekennzeichnet, dass** das Dämmelement (30) aus einem faserverstärkten Verbundwerkstoff besteht.

3. Abstandshalter nach Anspruch 2, **dadurch gekennzeichnet, dass** das Dämmelement (30) einstückig mit einem Mittelabschnitt (30A) ausgeführt ist, der die Gewindeenden (30B,30C) trennt und beidseitig eine der Ringschultern (R1,R2) als Anschlag für die Anker (10,20) bildet.

4. Abstandshalter nach Anspruch 1, **dadurch gekennzeichnet, dass** das Halteelement ein Schraubkloben (40) für einen Klappladen (K) ist, der mittels eines Gewindeendes (41 B) in die äußere Stirnseite des Ankers (10) schraubbar ist.

5. Abstandshalter nach Anspruch 4, **dadurch gekennzeichnet, dass** der Schraubkloben (40) ein Aufnahmeelement (41) für ein vertikal und/oder horizontal verstellbares Stellelement (42) für den Klappladen (K) aufweist.

6. Abstandshalter nach Anspruch 5, **dadurch gekennzeichnet, dass** das Stellelement (42) mittels eines durch den Boden (41A) geführten Stellstift (44) im Aufnahmeelement (41) verschiebbar ist, und einen Haltezapfen (43) mit reduziertem Durchmesser aufweist, so dass eine umlaufende Schulter (S) zur positionsgenauen Auflage des Klappladens (K) gebildet wird.

7. Abstandshalter nach Anspruch 6, **dadurch gekennzeichnet, dass** der Haltezapfen (43) koaxial zum Stellelement (42) angeordnet ist.

8. Abstandshalter nach Anspruch 6, **dadurch gekennzeichnet, dass** der Haltezapfen (43) exzentrisch zum Stellelement (42) angeordnet ist.

9. Abstandshalter nach Anspruch 6, **dadurch gekennzeichnet, dass** Haltezapfen (43) und Stellelement (42) einstückig ausgeführt sind.

## Claims

1. Spacer for fixing a supporting element to a wall (W) with an external insulating layer (W2), with a first section which carries the retaining element, a second section to be held in the wall (W) and an insulating element (30) with low heat conduction between the first and second section,
wherein the spacer can be installed in the wall (W) in assembled state in that the sections can be screwed onto the insulating element and the two sections are dimensioned such that the insulating element (30) comes to lie in the insulating layer (W2) of the wall (W),
**characterised in that** the two sections are formed of anchors (10, 20) with threaded holes (10A, 20A) made in their front sides and into which can be screwed the threaded ends (30B, 30C) of the insulating element (30), wherein two peripheral ring shoulders (R1, R2) serve as stops for the two anchors (10, 20) and that at least the anchor (20) provided for arrangement in the brickwork (W4) of the wall (W) is formed as a multi-sided anchor that exhibits at least one profiling (P) running on the periphery into which adhesive or mortar can penetrate.

2. Spacer according to claim 1, **characterised in that** the insulating element (30) is made of a fibre-reinforced composite material.

3. Spacer according to claim 2, **characterised in that** the insulating element (30) is made of one piece with a centre section (30A) which separates the threaded ends (30B, 30C) and on both sides forms one of the ring shoulders (R1, R2) as a stop for the anchors (10, 20).

4. Spacer according to claim 1, **characterised in that** the supporting element is a screw clamp (40) for a folding shutter (K) which can be screwed by means of a threaded end (41 B) into the outer face of the anchor (10).

5. Spacer according to claim 4, **characterised in that** the screw clamp (40) comprises a retaining element (41) for a vertically and/or horizontally adjustable adjustment element (42) for the folding shutter (K).

6. Spacer according to claim 5, **characterised in that** the adjustment element (42) can be displaced into the retaining element (41) by means of an adjustment pin (44) guided through the base (41A) and comprises a support peg (43) with reduced diameter so as to form a peripheral shoulder (S) for precisely positioned support of the folding shutter (K).

7. Spacer according to claim 6, **characterised in that** the support peg (43) is arranged coaxial to the adjustment element (42).

8. Spacer according to claim 6, **characterised in that** the support peg (43) is arranged eccentric to the adjustment element (42).

9. Spacer according to claim 6, **characterised in that** the support peg (43) and the adjustment element (42) are made of one piece.

## Revendications

1. Entretoise pour la fixation d'un élément de maintien dans une paroi (W) ayant une couche isolante (W2) côté extérieur, comprenant une première partie qui porte l'élément de maintien, une deuxième partie pour l'agencement dans la paroi (W) et un élément d'isolation (30) présentant une faible conduction thermique entre la première et la deuxième partie,
l'entretoise étant encastrable dans la paroi (W) dans un état monté dans lequel les parties sont vissées sur l'élément d'isolation et les deux parties étant dimensionnées de telle façon que l'élément d'isolation (30) vient se situer dans la couche isolante (W2) de la paroi (W),
**caractérisée en ce que** les deux parties sont formées par des ancres (10, 20) pourvues de trous taraudés (10A, 20A) pratiqués dans leurs faces d'extrémité tournées l'une vers l'autre, dans lesquels sont vissées des extrémités filetées (30B, 30C) de l'élément d'isolation (30), deux épaulements annulaires (R1, R2) périphériques servant de butée pour les deux ancres (10, 20), et **en ce que** au moins l'ancre (20) prévue pour l'agencement dans la maçonnerie (W4) de la paroi (W) est formée par une ancre à plusieurs arêtes qui présente au moins un profilage (P) s'étendant sur le pourtour dans lequel de la colle ou du mortier peut pénétrer.

2. Entretoise selon la revendication 1, **caractérisée en ce que** l'élément d'isolation (30) consiste en un matériau composite renforcé de fibres.

3. Entretoise selon la revendication 2, **caractérisée en ce que** l'élément d'isolation (30) est réalisé d'un seul tenant avec une partie médiane (30A) qui sépare les extrémités filetées (30B, 30C) et forme de chaque côté l'un des épaulements (R1, R2) en tant que butée pour les ancres.

4. Entretoise selon la revendication 1, **caractérisée en ce que** l'élément de maintien est un gond à vis (40) pour un volet (K), gond à vis qui peut être vissé au moyen d'une extrémité filetée (41B) dans la face d'extrémité extérieure de l'ancre (10).

5. Entretoise selon la revendication 4, **caractérisée en ce que** le gond à vis (40) présente un élément de logement (41) pour un élément de positionnement (42) pour le volet (K), l'élément de positionnement étant réglable verticalement et/ou horizontalement.

6. Entretoise selon la revendication 5, **caractérisée en ce que** l'élément de positionnement (42) est déplaçable dans l'élément de logement (41) au moyen d'une goupille de positionnement (44) guidée à travers le fond (41A) et présente une broche de maintien (43) ayant un diamètre réduit, de façon à former un épaulement (S) périphérique pour l'appui du volet (K) selon une position précise.

7. Entretoise selon la revendication 6, **caractérisée en ce que** la broche de maintien (43) est agencée coaxiale par rapport à l'élément de positionnement (42).

8. Entretoise selon la revendication 6, **caractérisée en ce que** la broche de maintien (43) est agencée excentrique par rapport à l'élément de positionnement (42).

9. Entretoise selon la revendication 6, **caractérisée en ce que** la broche de maintien (43) et l'élément de positionnement (42) sont réalisés d'un seul tenant.
